# FASCICULE DE BREVET EUROPEEN

(11) **EP 0 036 688 B1**
(45) Date de publication et mention de la délivrance du brevet: **22.05.1985**
(21) Numéro de dépôt: 81200283.0
(22) Date de dépôt: 13.03.1981
(51) Int. Cl.: G10K 11/34

(54) **Appareil d'exploration de milieux par méthode ultrasonore à mosaique de transducteurs réalisée en un matériau électrostrictif**
Gerät zur Materialuntersuchung unter Verwendung eines Ultraschallwandlers mit Mosaikstruktur, das aus einem elektrostriktivem Material hergestellt wird
Device for exploring by the ultrasonic method with a mosaic of transducers produced in an electrostrictive material

(30) Priorité: 21.03.1980 FR 8006295
(43) Date de publication de la demande: 30.09.1981
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Auphan, Michel, F-75007 Paris (FR)
(74) Mandataire: Landousy, Christian

## Description

La présente invention concerne un appareil d'exploration de milieux par méthode ultrasonore comportant au moins un transducteur pour l'émission répétée de signaux ultrasonores et, pour la réception des signaux ultrasonores, une mosaïque de transducteurs ultrasonores individuels réalisée en un matériau électrostrictif dit à polarisation non rémanente, le champ de polarisation étant appliqué à chaque transducteur individuel par des électrodes. On entend par mosaïque de transducteures tout transducteur multi-éléments, tel que notamment des barrettes linéaires ou des réseaux matriciels.

Le brevet des Etats-Unis d'Amérique US-A-4016862 délivré le 12 avril 1977 décrit un appareil d'exploration d'objets par échographie comprenant une mosaïque de transducteures ultrasonores associée notamment à un étage d'émission de signaux ultrasonores et à un étage de réception d'échos. Dans cet appareil est prévu en outre un circuit de commutation électronique placé en sortie des transducteurs et suivi d'une voie de traitement comprenant elle-même un amplificateur associé à un circuit de commande de gain en fonction du temps.

On sait par ailleurs qu'un matériau électrostrictif peut acquérir des états différents selon la polarisation à laquelle il est soumis. Le but de l'invention est d'utiliser dans un appareil tel que défini ci-dessus cette même caractéristique connue, mais de la façon originale suivante, à savoir en utilisant la tension de polarisation pour imposer à plusieurs transducteurs utilisés en réception une même sensibilité instantanée.

L'invention concerne à cet effet un appareil d'exploration de milieux par méthode ultrasonore comportant, pour l'émission répétée de signaux ultrasonores, au moins un transducteur, et, pour la réception, une mosaïque de transducteurs individuels suivie d'un circuit de traitement des signaux de réception délivrés par ses transducteurs individuels, l'appareil comportant en outre un circuit de génération d'une rampe de tension qui, en fonction du temps, présente une forme approximativement inverse de celle de la courbe d'atténuation des signaux ultrasonores dans les milieux explorés, cet appareil étant caractérisé en ce que la mosaïque est réalisée en un matériau électrostrictif dit à polarisation non rémanente, le champ électrique pour la mise sous tension de chaque transducteur individuel étant appliqué à l'aide d'électrodes individuelles correspondantes reliées à un étage de polarisation qui comporte le circuit de génération, l'étage de polarisation étant relié aux électrodes par l'intermédiaire de moyens de couplage dudit circuit de génération aux électrodes interdisant cependant la transmission du signal de sortie de ce circuit de génération vers la partie des voies de traitement qui est située en aval desdits moyens de couplage, et ce circuit de génération étant destiné à permettre d'une part la polarisation des électrodes et d'autre part l'accroissement continu et progressif de sensibilité des transducteurs en proportion de l'atténuation des signaux de réception.

L'utilisation d'un matériau électrostrictif permet, dans le cas de la structure d'appareil qui vient d'être définie, d'imposer à tous les transducteurs individuels de la mosaïque une tension de polarisation unique et donc une même sensibilité instantanée à la réception des échos ultrasonores par ces transducteurs. Puis, en faisant évoluer cette sensibilité dans le temps par action sur l'étage de polarisation, de façon à rendre la tension de polarisation (et donc la sensibilité) inversement proportionnelle à la courbe d'atténuation des signaux émis et reçus, on obtient un effet de compensation de gain identique dans toutes les voies de traitement.

D'autres particularités et avantages de l'invention apparaîtront plus complètement en référence à la description qui suit et aux dessins annexés, donnés à titre d'exemples non limitatifs et dans lesquels:
- la figure 1 montre les éléments essentiels d'un exemple de circuit de traitement tel que connu de l'art antérieur;
- la figure 2 est une représentation d'un exemple de la forme que doit présenter la courbe d'évolution du gain en fonction du temps dans chaque voie de traitement des signaux de réception;
- les figures 3a et 3b montrent deux exemples de réalisation du circuit de traitement selon l'invention.

Dans les échographes tels que celui décrit dans le document cité précédemment, le circuit de traitement des signaux électriques délivrés par une mosaïque de transducteurs ultrasonores individuels 1 en correspondance aux échos qu'elle reçoit après l'émission d'ondes ultrasonores par ces transducteurs comprend, à la suite des préamplificateurs 6 prévus en sortie desdits transducteurs, un commutateur électronique 5 lui-même suivi en série d'un amplificateur de signaux échographiques 7 puis d'un détecteur vidéo conduisant vers un tube d'affichage à rayons cathodiques. Le gain de l'amplificateur 7 est fixé par un circuit 13 de compensation de gain en fonction du temps, lui-même commandé par un circuit d'horloge 2. Compte tenu de l'absorption des ondes ultrasonores par les tissus ou le milieu traversés, qui conduit à observer une importante dynamique des échos, reçus et donc des signaux électriques qui leur correspondent, cette compensation de gain, opérée par le circuit 13, est absolument indispensable et doit s'effectuer de telle sorte que le gain évolue dans le temps selon une forme de courbe inversement proportionnelle à celle de la courbe d'atténuation des signaux ultrasonores dans les milieux explorés (ce qui est réalisé par potentiomètres réglables), voir la Figure 2 montrant la courbe d'évolution du gain en fonction du temps.

Dans le cas de l'appareil selon l'invention (voir les figures 3a et 3b) le circuit de traitement des signaux électriques délivrés par la mosaïque 100 des transducteurs ultrasonores individuels 102a à 102n en correspondance aux échos qu'elle reçoit comprend essentiellement dans chaque voie i (i variant de 1 à n) de traitement prévue à la suite des transducteurs équipés chacun d'une électrode de sortie, un amplificateur 3i, une ligne à retard 8i, puis tout un ensemble de circuits numériques ou analogiques qui sont connus et donc non représentés ici.

Ce circuit de traitement comprend en outre, dans chaque voie également, un circuit de couplage 10i de la ou des électrodes auxquelles correspond cette voie i à un étage de polarisation commun à tous les transducteurs individuels 102a à 102n de la mosaïque. La mosaïque est réalisée en un matériau électrostrictif ne délivrant un signal que s'il est préalablement polarisé, et l'étage de polarisation des transducteur composant cette mosaïque est un circuit unique 20 de génération d'une rampe de tension ayant une forme inverse, ou approximativement inverse, de celle de la courbe d'atténuation des signaux ultrasonores dans les milieux explorés. Le champ électrique ainsi appliqué au matériau électrostrictif par l'envoi d'une tension de polarisation unique sur chacune des électrodes est identique à un instant donné en regard de chacun des transducteurs, et l'évolution dans le temps (voir la figure 2) de cette tension délivrée par le circuit 20, d'une façon inversement proportionnelle à la courbe d'atténuation des ultrasons, garantit que la sensibilité de chaque transducteur et donc le gain de chaque voie de traitement croissent de la même façon pour compenser cette atténuation.

Selon le mode de réalisation retenu, le circuit de couplage 10i comprend par exemple un circuit du type RC (voir la figure 3a), dont le condensateur 11i se trouve en série avec la voie de traitement et de façon à éviter que la tension de polarisation ne puisse se superposer au signal de réception au cours de son traitement, et dont la résistance 12i est en série avec le circuit 20 de génération de rampe de tension, ou comprend un transformateur 13i (voir la figure 3b). Dans l'un ou l'autre des cas, chaque circuit de couplage 10i est inséré entre la sortie du (des) transducteur(s) concerné(s) et l'entrée de l'amplificateur 3i de la voie de traitement correspondante.

Bien entendu, la présente invention n'est pas limitée aux exemples de réalisation qui viennent d'être décrits, à partir desquels on peut proposer diverses variantes sans pour cela sortir du cadre de l'invention. On peut en particulier prévoir d'autres type de circuits de couplage, pourvu qu'ils permettent bien l'envoir de la tension de polarisation sur les électrodes tout en interdisant la transmission de cette tension vers la partie des voies de traitement située en aval de ces circuits de couplage (par un effet de filtrage empêchant le passage de signaux à basse fréquence).

On notera par ailleurs que le sulfate de triglycine convient tout particulièrement comme matériau électrostrictif à polarisation non rémanente, mais que d'autres matériaux peuvent être utilisés pour la réalisation de la mosaïque, par exemple des matériaux au point de Curie plus faible que celui du sulfate de triglycine et notamment, parmi ceux-ci, des mélanges à base de sulfate de triglycine.

## Revendications

1. Appareil d'exploration de milieux par méthode ultrasonore comportant, pour l'émission répétée de signaux ultrasonores, au moins un transducteur, et, pour la réception, une mosaïque de transducteurs individuels (102a,..., 102i,..., 102n) suivie d'un circuit de traitement des signaux de réception délivrés par ses transducteurs individuels, l'appareil comportant en outre un circuit (20) de génération d'une rampe de tension qui, en fonction du temps, présente une forme approximativement inverse de celle de la courbe d'atténuation des signaux ultrasonores dans les milieux explorés, cet appareil étant caractérisé en ce que la mosaïque est réalisée en un matériau électrostrictif dit à polarisation non rémanente, le champ électrique pour la mise sous tension de chaque transducteur individuel étant appliqué à l'aide d'électrodes individuelles correspondantes reliées à un étage de polarisation qui comporte le circuit de génération, l'étage de polarisation étant relié aux électrodes par l'intermédiaire de moyens de couplage (10a,..., 10i,..., 10n) dudit circuit de génération aux électrodes interdisant cependant la transmission du signal de sortie de ce circuit de génération vers la partie des voies de traitement qui est située en aval desdits moyens de couplage, et ce circuit de génération étant destiné à permettre d'une part la polarisation des électrodes et d'autre part l'accroissement continu et progressif de sensibilité des transducteurs en proportion de l'atténuation des signaux de réception.

2. Appareil selon la revendication 1, caractérisé en ce que les moyens de couplage comprennent un circuit du type RC, à condensateur (11 en série avec la voie de traitement et à résistance (12i) en série avec le circuit de génération (20) de rampe de tension.

3. Appareil selon la revendication 1, caractérisé en ce que les moyens de couplage comprennent un transformateur (13i).

## Patentansprüche

1. Gerät zur Materialuntersuchung im Ultraschallverfahren mit zumindest einem Ultraschallwandler für die wiederholte Aussendung von Ultraschallsignalen und mit einem Mosaik individueller Wandler (102a,...102i...102n) für den Empfang, gefolgt von einer Schaltung zur Verarbeitung der von seinen individuellen Ultraschallwandlern gelieferten Empfangssignale, wobei das Untersuchungsgerät weiter eine Schaltung (20) für die Erzeugung einer Spannungsflanke enthält, die zeitabhängig eine Form hat, die die ungefähre Inversion der Form der Abschwächungskurve der Ultraschallsignale in den untersuchten Werkstoffen ist, dadurch gekennzeichnet, dass das Mosaik aus einem elektrostriktiven Material mit nichtremanenter Polarisation besteht, wobei das elektrische Feld für die Spannungszufuhr zu jedem einzelnen Ultraschallwandler mit Hilfe entsprechender individueller Elektroden in der Verbindung mit einer Polarisationsstufe angelegt wird, wobei die Polarisationsstufe mit den Elektroden über Verbindungsmittel (10a...10i...10n) der Erzeugungsschaltung zu den Elektroden verbunden ist, die jedoch die Übertragung des Ausgangssignals dieser Erzeugungsschaltung zu jenem Teil der Verarbeitungskanäle verhindern, der hinter den Verbindungsmitteln liegt, und wobei diese Erzeugungsschaltung einerseits dazu dient, die Polarisation der Elektroden, und andererseits die ununterbrochene und progressive Erhöhung der Empfindlichkeit der Wandler im Verhältnis zu Abschwächung der Empfangssignale zu ermöglichen.

2. Gerät nach Anspruch 1, dadurch gekennzeichnet, dass die Verbindungsmittel eine RC-Schaltung enthalten, bei der der Kondensator (11 i) in Serie mit dem Verarbeitungskanal und der Widerstand (12i) in Serie mit der Schaltung (20) zur Erzeugen einer Spannungsflanke geschaltet ist.

3. Gerät nach Anspruch 1, dadurch gekennzeichnet, dass die Verbindungsmittel einen Transformator (13i) enthalten.

## Claims

1. A device for exploring objects by the ultrasound method, comprising at least one transducer for the repeated emission of ultrasonic signals and, for the reception, a mosaic of individual transducers (102a,..., 102i,..., 102n) which is followed by a processing circuit for the reception signals supplied by the individual transducers, the device also comprising a circuit (20) for generating a voltage ramp whose waveform as a function of time is approximately the inverse of that of the curve of the attenuation of the ultrasonic signals within the objects explored, the device being characterized in that the mosaic is made of an electrostrictive material with a non- remanent polarization, the electric field for energizing each individual transducer being applied by means of corresponding individual electrodes which are connected to a polarization stage which comprises the generating circuit, the polarization stage being connected to the electrodes via coupling means (10a,..., 10i,..., 10n) which couple said generating circuit to the electrodes but which inhibit the transmission of the output signal of this generating circuit to the part of the processing channels which is situated behind said coupling means, said generating circuit serving to enable on the one hand the polarization of the electrodes and on the other hand a continuous and progressive increase of the sensitivity of the transducers in proportion to the attenuation of the reception signals.

2. A device as claimed in Claim 1, characterized in that the coupling means comprise a circuit of the RC-type whose capacitor (11 i) is connected in series with the processing channel and whose resistor (12i) is connected in series with the circuit (20) for generating the voltage ramp.

3. A device as claimed in Claim 1, characterized in that the coupling means comprise a transformer (13i).
